# EUROPÄISCHE PATENTSCHRIFT

(11) **EP 0 167 717 B1**
(45) Veröffentlichungstag und Bekanntmachung des Hinweises auf die Patenterteilung: **22.07.1987**
(21) Anmeldenummer: 85103892.7
(22) Anmeldetag: 01.04.1985
(51) Int. Cl.: B31B 21/14, B31B 39/14, B31B 1/20

(54) **Verfahren zum Herstellen von mehrlagigen Papiersäcken mit gestaffelter Verschlussklappe**
Method of making multilayer paper bags with an echelon closure flap
Procédé pour fabriquer des sacs en papier à plis multiples avec patte de fermeture échelonnée

(30) Priorität: 12.07.1984 DE 3425608
(43) Veröffentlichungstag der Anmeldung: 15.01.1986
(73) Patentinhaber: Icoma Packtechnik GmbH, D-77855 Achern (DE)
(72) Erfinder: Kuckhermann, Gustav, D-7590 Achern 12 (DE); Hansson, Per-Ulf, D-7590 Achern (DE)
(74) Vertreter: Patentanwälte Dipl.-Ing. Bodo Thielking Dipl.-Ing. Otto Elbertzhagen

## Beschreibung

Die Erfindung betrifft ein Verfahren zum Herstellen von Papiersäcken, insbesondere mehrlagigen Seitenfaltensäcken, mit einer gestaffelten Verschlußklappe aus einem gegebenenfalls mehrlagigen Papierschlauch.

Papiersäcke mit gestaffelten Verschlußklappen werden auf relativ teuren Maschinen hergestellt. Es sind Perforations- und Abreißeinrichtungen für jede einzelne Papierlage erforderlich. Der relativ hohe maschinentechnische Aufwand wird dennoch vorgenommen, weil Papiersäcke mit Staffelschnitt insbesondere wegen des geringen Materialverbrauchs technisch vorteilhaft sind.

Demgegenüber sind die technischen Einrichtungen zur Herstellung von Papiersäcken mit Glattschnittrand wesentlich preisgünstiger. Der Glattschnitt besitzt jedoch verschiedene technische Nachteile, insbesondere erfordert er einen wesentlich höheren Materialverbrauch. Bei Glattschnittsäcken sind stets zwei Falzungen nötig. Papiersäcke mit Glattschnitt können in den meisten Papiersackfabriken hergestellt werden, da dort üblicherweise Glattschnitteinrichtungen vorhanden sind.

Der Erfindung liegt die Aufgabe zugrunde, ein Verfahren zum Herstellen von Papiersäcken mit einer gestaffelten Verschlußklappe zu schaffen, bei dem eine Glattschnittmaschine verwendbar ist, der Materialverbrauch gesenkt wird und die Herstellung eines Papiersacks mit lediglich einer Falzung möglich ist.

Die Lösung erfolgt erfindungsgemäß dadurch, daß der Papierschlauch glatt abgeschnitten wird, ausgehend von der dadurch gebildeten Stirnkante entlang der längs verlaufenden äußeren Falzkanten entsprechend der Verschlußklappenlänge geschlitzt wird, anschließend eine der dadurch gebildeten, gegebenenfalls mehrlagigen Laschen quer zur Sacklängsrichtung zurückgebogen wird und die andere Lasche zurückgeschnitten wird.

Dabei hat es sich als zweckmäßig erwiesen, daß das Zurückschneiden mittels von unterschiedlichen Seiten in Eingriff bringbare Messer erfolgt.

Das erfindungsgemäße Verfahren erlaubt die Herstellung eines Papiersacks mit gestaffelter Verschlußklappe unter weitgehender Verwendung von Glattschnittmaschinen. Es genügen preisgünstige Zusatzeinrichtungen, um aus dem glatt abgeschnittenen Sack einen Papiersack mit gestaffelter Verschlußklappe zu machen, also einen Papiersack, der alle Vorteile eines Staffelsacks aufweist, der sonst nur mit einem wesentlich größeren maschinentechnischen Aufwand erzeugt werden kann.

Nachstehend werden bevorzugte Ausführungsformen der Erfindung anhand der Zeichnung beschrieben. Es zeigen:
Figur 1 - eine perspektivische Ansicht eines Endes eines Papierschlauchs, der nach dem erfindungsgemäßen Verfahren hergestellt wurde,
Figur 2 - einen Längsschnitt durch das in Figur 1 dargestellte Papiersackende im flachgelegten Zustand,
Figur 3 - die Endausbildung des flachgelegten Papiersacks in einer ersten Ausführung mit einer Falz,
Figur 4 - die Endausbildung des Papiersacks mit zwei Falzungen,
Figur 5 - einen Längsschnitt durch das glattgeschnittene Ende eines flachgelegten Papiersacks mit seitlich geschlitzten Falzkanten,
Figur 6 - das Ende des flachgelegten Papiersacks mit einem hochgeklappten Laschenbereich,
Figur 7 - eine schematische Darstellung des Zurückschneidens der nicht zurückgebogenen Papierlagen.

Der Papiersack besitzt eine Außenlage 1 bzw. 1a. Die Außenlage 1 ist mit der Innenlage 2 über eine Querklebung 3 verbunden. Die der ersten Außenlage 1 gegenüberliegende Außenlage 1a a ist mit der dahinterliegenden Innenlage 2a ebenfalls über eine Querklebung 3 verbunden. Mit 8 sind die beiden inneren Seitenfalten bezeichnet, während mit 9 und 9a die äußeren Seitenfalten bezeichnet sind. Entlang der äußeren Seitenfalten 9 sind die miteinander verklebten Papierlagen 1 und 2 mit dem Längsschnitt 7 versehen.

Aus Figur 2 ist die Endausbildung des in Figur 1 dargestellten Papiersacks im flachgelegten Zustand ersichtlich. Die Stirnkante 4 der miteinander quer verklebten Papierlagen 1 und 2 liegt um einen Betrag a vor der Stirnkante 5 der miteinander über eine Querklebung 3 verbundenen Papierlagen 1a und 2a.

Bei der Ausführungsform gemäß Figur 3 sind sämtliche Papierlagen um die Querfalzlinie 10 umgefalzt.

Im Endbereich liegen einerseits die Außenseiten der Papierlagen 1a aufeinander und sind über die Klebestelle 6 miteinander verklebt. Die mit der ersten Außenlaqe 1 quer verklebte Papierlage 2 übergreift die Klebestelle 6 und die innere Papierlage 2, die mit der ersten Außenlage 1 quer verklebt ist, liegt ihrerseits auf der Außenseite der Papierlage 1a auf und ist mit dieser Papierlage über die Klebestelle 6a verbunden.

Figur 4 zeigt eine Weiterbildung der Ausführung nach Figur 3, bei der zusätzlich die zweite Außenlage 1 mit der mit ihr verbundenen Innenlage 2a doppelt umgefalzt ist. Die außenliegenden, einfach umgefalzten Enden der Papierlagen 1, 2 sind über die Klebestelle 6a mit der zweiten Außenlage 1 verklebt. Die innenliegenden Enden der Papierlagen 1a, 2a sind vor der zweiten Falzung nach außen hin mit den Enden der Papierlagen 1, 2 über eine erste Klebestelle 6 und hinter der zweiten Falzung nach innen hin mit der zweiten Außenlage 1 a über eine zweite Klebestelle 6 verbunden.

In Figuren 5 bis 6 ist der Ablauf des Zurückschneidens dargestellt. Die Papierlagen 1 und 2 sind bis in den Bereich des Gegenhalters 11 geschlitzt. Sie werden von den Papierlagen 2a und 1a weggebogen bis in die Position gemäß Figur 6. Dies kann mittels Saugband, Leitstab oder anderer Elemente erfolgen. Nach dem Zurückklappen wird mit Hilfe der aus Trennmesser 12 und Gegenmesser 13 bestehenden Schneideeinrichtung der in Figur 7 strich-punktierte Bereich der Papierlagen 1a und 2a abgeschnitten.

## Patentansprüche

1. Verfahren zum Herstellen von Papiersäcken, insbesondere mehrlagigen Seitenfaltensäcken, mit einer gestaffelten Verschlußklappe, aus einem gegebenenfalls mehrlagigen (1, 1a; 2, 2a) Papierschlauch, dadurch gekennzeichnet, daß der Papierschlauch glatt abgeschnitten wird, ausgehend von der dadurch gebildeten Stirnkante (4) entlang der längs verlaufenden äußeren Falzkanten (9) entsprechend der Verschlußklappenlänge geschlitzt wird, anschließend eine der dadurch gebildeten, gegebenenfalls mehrlagigen (1, 2) Laschen quer zur Sacklängsrichtung zurückgebogen wird und die andere Lasche zurückgeschnitten wird.

2. Verfahren nach Anspruch 1, dadurch gekennzeichnet, daß die nicht zurückgebogenen Papierlagen (1a; 2a) bis zum Ende des Schlitzes (7) zurückgeschnitten werden.

3. Verfahren nach Anspruch 1 oder 2, dadurch gekennzeichnet, daß das Zurückschneiden mittels von unterschiedlichen Seiten des Papierschlauchs in Eingriff bringbare Messer (12 und 13) erfolgt.

## Claims

1. Process for producing paper bags, especially multi-layer gusseted bags, with a staggered closing flap, from a paper tube which, if appropriate, is multi-layer (1, 1a; 2, 2a), characterized in that the paper tube is cut off smooth and, starting from the end edge (4) thereby formed, is slit along the longitudinal outer folding edges (9) according to the length of the closing flap, and subsequently one of the tabs thereby formed which, if appropriate, is multi-layered (1, 2), is bent back transversely relative to the longitudinal direction of the bag, and the other tab is cut back.

2. Process according to Claim 1, characterized in that the paper layers (1a, 2a) not bent back are cut back to the end of the slit (7).

3. Process according to Claim 1 or 2, characterized in that cutting back is carried out by means of knives (12 and 13) which can be engaged from different sides of the paper tube.

## Revendications

1. Procédé pour fabriquer des sacs en papier, en particulier des sacs a parois multiples et à soufflets, avec une patte de fermeture échelonnée, à partir d'un boyau de papier, le cas échéant multicouche (1, 1a; 2, 2a), caractérisé en ce que le boyau de papier est coupé carrément, et refendu, à partir du bord d'extrémité (4) ainsi formé, suivant les bords de pliage extérieurs (9) qui s'étendent longitudinalement, sur une distance correspondant à la longueur de la patte de fermeture, puis une des languettes ainsi formées, éventuellement multicouche (1, 2), est repliée perpendiculairement à la direction longitudinale du sac et l'autre languette est coupée.

2. Procédé suivant la revendication 1, caractérisé en ce que les couches de papier non repliées (1a; 2a) sont coupées jusqu'à l'extrémité de la fente (7).

3. Procédé suivant la revendication 1 ou 2, caractérisé en ce que la coupe s'effectue au moyen de couteaux (12 et 13) pouvant être amenés en contact avec des côtés différents du boyau de papier.
